# FASCICULE DE BREVET EUROPEEN

(11) **EP 1 270 843 B1**
(45) Date de publication et mention de la délivrance du brevet: **29.10.2008**
(21) Numéro de dépôt: 02447106.2
(22) Date de dépôt: 04.06.2002
(51) Int. Cl.: E04F 13/06

(54) **Cornière de protection d'angle saillant**
Eckschutzwinkel für eine herausragende Ecke
Corner protecting profile for a protruding angle

(30) Priorité: 08.06.2001 BE 200100392
(43) Date de publication de la demande: 02.01.2003
(73) Titulaire: Metal Deploye Belge, 4000 Liège (BE)
(72) Inventeur: Dawance, Michel, 4121 Neupré (BE)
(74) Mandataire: Claeys, Pierre

(56) Documents cités:
- DE-A- 2 717 072
- DE-C- 94 683
- DE-U- 9 317 812
- US-A- 1 615 972
- US-A- 1 708 688
- US-A- 3 323 264

## Description

La présente invention est relative à une cornière de protection d'angle saillant formé, d'un premier côté, d'au moins une plaque à revêtir d'un enduit pelliculaire, et, d'un deuxième côté, d'une paroi à revêtir d'un enduit humide.

On connaît de telles cornières qui sont destinées à finir les angles que présentent en particulier les embrasures de porte ou de fenêtre. Une ou des plaques préfaçonnées, en particulier en plâtre, sont placées à l'intérieur de l'embrasure de façon qu'elles viennent se positionner sur le châssis de porte ou de fenêtre. Un enduit pelliculaire de l'ordre de 1 mm doit alors recouvrir cette plaque, tandis que les murs ou parois sont recouverts d'une manière traditionnelle d'une couche d'enduit humide d'une épaisseur qui peut varier par exemple de 6 à 10 mm d'épaisseur.

Les profilés existant sur le marché ne permettent pas de servir de cornières de protection qui offrent une finition parfaite dans les conditions décrites ci-dessus et qui permettent en outre un ajustement de la cornière de façon qu'elle soit parfaitement rectiligne et verticale.

La présente invention a pour but de résoudre ces problèmes et donc de mettre au point une cornière dite mixte qui permette d'ajuster celle-ci sur la plaque de plâtre pour obtenir un coin saillant du mur qui soit parfaitement rectiligne.

On résout ce problème suivant l'invention par une cornière de protection, telle qu'indiquée au début, qui comprend
une première aile qui s'étend dans un premier plan et qui peut être fixée de manière ajustable sur ladite au moins une plaque,
une deuxième aile qui s'étend dans un deuxième plan de façon à couvrir partiellement ladite paroi, et
une partie de liaison qui relie la première aile et la deuxième aile et forme un angle entre elles, cet angle étant en saillie par rapport à la première aile d'une première distance correspondant à une épaisseur dudit enduit pelliculaire, et par rapport à la deuxième aile d'une deuxième distance correspondant à une épaisseur dudit enduit humide.
Par sa fixation ajustable sur la plaque de plâtre disposée dans l'embrasure, on peut obtenir une cornière rectiligne et verticale qui rattrape les tolérances des ouvrages maçonnés. Cette disposition permet au plafonneur d'appliquer jusqu'à l'angle saillant une épaisseur de plâtre ou enduit humide uniforme et appropriée pour ce type de matériau.

Avantageusement, les première et deuxième ailes sont disposées perpendiculairement l'une à l'autre. Cette forme de réalisation convient particulièrement bien lorsque la plaque de plâtre est disposée à angle droit par rapport au mur à enduire. De préférence, entre l'angle de la partie de liaison et la deuxième aile, la partie de liaison s'étend dans un troisième plan qui est disposé en oblique par rapport audit premier plan et audit deuxième plan. Suivant une forme de réalisation perfectionnée, ledit troisième plan forme un angle de 45° avec ledit premier plan et avec ledit deuxième plan.

Suivant une forme de réalisation particulièrement avantageuse de l'invention, la deuxième aile comporte des parties découpées repliées parallèlement au premier plan de la première aile, une extrémité de ladite au moins une plaque étant agencée entre la première aile, ces parties découpées repliées de la deuxième aile et une partie de la deuxième aile qui couvre partiellement une tranche de ladite au moins une plaque. De cette manière, on peut enserrer un bord de la plaque de plâtre dans la cornière, ce qui favorise sa fixation ajustée sur celle-ci.

D'autres formes de réalisation de la cornière suivant l'invention sont indiquées dans les revendications annexées.

D'autres détails et particularités de l'invention ressortiront de la description donnée ci-après, à titre non limitatif, d'une forme de réalisation de cornière suivant l'invention, avec référence aux dessins annexés.

La figure 1 représente une vue en perspective d'une cornière suivant l'invention.

La figure 2 représente une vue en coupe d'une cornière suivant l'invention.

Sur les différents dessins, les éléments identiques ou analogues sont désignés par les mêmes références.

Ainsi qu'il ressort des figures annexées, la cornière 1 de protection d'angle saillant suivant l'invention comprend une première aile 2 qui s'étend dans un premier plan et une deuxième aile 3 qui s'étend dans un deuxième plan différent du premier. Ces deux ailes 2 et 3 sont reliées par une partie de liaison 4, qui forme un angle 5 entre les deux ailes.

Dans la forme de réalisation illustrée, le plan de la première aile 2 est disposé perpendiculairement au plan de la deuxième aile 3 de façon à permettre de protéger un angle saillant droit, comme c'est fréquemment le cas dans des embrasures de porte et de fenêtre ou en présence de pilastres ou de saillies murales. Il est toutefois entendu que les plans des ailes 2 et 3 pourraient former un angle différent de 90° entre elles, par exemple pour protéger des embrasures de fenêtre ébrasées en biais.

Dans l'exemple illustré, l'angle 5 de la partie de liaison est arrondi. Cette partie de liaison comporte de part et d'autre de l'angle 5 une première aile de liaison 6 qui relie l'angle 5 à la deuxième aile 3 et une deuxième aile de liaison 7 qui relie l'angle 5 à la première aile 2. La première aile de liaison 6 s'étend dans un plan en oblique par rapport aux plans de la première aile 2 et de la deuxième aile 3. Dans ce cas-ci, ce plan forme un angle de 45° avec chacun des plans des première et deuxième ailes 2 et 3. La deuxième aile de liaison 7 s'étend dans le cas illustré parallèlement à la première aile de liaison 6 sur une courte distance et l'angle arrondi 5 est de forme semi-circulaire en section transversale.

Par cet agencement, l'angle 5 arrondi est à une de ses extrémités en saillie par rapport à la première aile d'une première distance d, qui dans l'exemple illustré est de l'ordre de 1 mm. A son autre extrémité l'angle 5 est en saillie par rapport à la deuxième aile d'une deuxième distance D, qui dans l'exemple illustré est de l'ordre de 6,5 mm. Ces distances sont données uniquement de manière exemplative et elles peuvent varier dans de larges limites, en fonction notamment des besoins pratiques en plafonnage là où l'angle saillant doit être protégé.

Une telle cornière est appelée "mixte" parce qu'elle permet la protection d'un angle saillant formé d'un côté d'une plaque 8, par exemple d'une plaque en plâtre, ou en tout autre matériau approprié, qui est à revêtir d'un enduit pelliculaire 9 lors du plafonnage, et de l'autre côté d'une paroi ou mur 10, qui est à recouvrir d'un enduit humide 11 traditionnel, assez épais.

Pour permettre un ajustement précis de la cornière suivant l'invention, telle qu'illustrée, il est prévu, dans l'aile 3, des découpes 12, les parties découpées 13 ayant été repliées parallèlement à l'aile 2, vers l'intérieur de la cornière.

Ainsi qu'il ressort en particulier de la figure 2, un bord de la plaque 8 peut ainsi être enfoncé entre l'aile 2 de la cornière, les parties découpées 13 en forme de pattes de l'aile 3 et l'extrémité, inférieure sur cette figure, de l'aile 3 contre laquelle peut venir buter la tranche 14 de la plaque 8.

La distance prévue entre les parties découpées 13 et la première aile 2 est variable en fonction de l'épaisseur de la plaque de plâtre utilisée.

Comme on peut le voir sur les figures, les ailes de la cornière suivant l'invention présentent avantageusement des perforations 15 qui sont destinées à permettre une pénétration de l'enduit lors du plafonnage et donc un bon ancrage de celui-ci sur la cornière 1.

La cornière 1 peut être réalisée en métal, matière plastique, ou n'importe quelle matière rigide appropriée. De préférence, on utilisera un produit laminé en métal ou alliage métallique qui pourra alors être soumis par exemple à des opérations de pliage, déformation et/ou découpage pour lui donner sa forme définitive.

La cornière 1 suivant l'invention peut être fixée de manière ajustable sur la ou les plaques 8 qui forment un côté de l'angle saillant à protéger. Dans l'exemple illustré la cornière est enfoncée le long d'un bord de la plaque 8 et elle peut ainsi être aisément ajustée dans une position tout à fait verticale en étant alignée par rapport au mur 10 contre lequel l'aile 3 est appuyée. Avantageusement la cornière 1 peut alors être déjà fixée définitivement sur la plaque 8, par exemple par agrafage, pour qu'il n'y ait plus de risque de déplacement inopportun de la cornière pendant le plafonnage. On peut toutefois aussi envisager que la fixation sur la plaque 8 aura lieu par plafonnage uniquement.

Le plafonnage peut être ainsi pelliculaire du côté de l'embrasure de fenêtre et permettre l'application d'une épaisseur continue d'enduit humide du côté mur, en obtenant un angle fini, parfaitement rectiligne.

II doit être entendu que la présente invention n'est en aucune façon limitée à la forme de réalisation illustrée et que bien des modifications peuvent y être apportées sans sortir du cadre des revendications annexées.

## Revendications

1. Cornière (1) de protection d'angle saillant formé, d'un premier côté, d'au moins une plaque (8) à revêtir d'un enduit pelliculaire (9), et, d'un deuxième côté, d'une paroi (10) à revêtir d'un enduit humide (11),
comprenant
une première aile (2) qui s'étend dans un premier plan et qui peut être fixée de manière ajustable sur ladite au moins une plaque (8),
une deuxième aile (3) qui s'étend dans un deuxième plan de façon à couvrir partiellement ladite paroi (10), et
une partie de liaison (4) qui relie la première aile (2) et la deuxième aile (3) et forme un angle (5) entre elles, et
**caractérisée en ce que** cet angle (5) est en saillie par rapport à la première aile (2) d'une première distance (d) correspondant à une épaisseur dudit enduit pelliculaire (9), et par rapport à la deuxième aile (3) d'une deuxième distance (D) sensiblement supérieure à ladite première distance (d) et correspondant à une épaisseur dudit enduit humide (11).

2. Cornière suivant la revendication 1, **caractérisée en ce que** ladite première distance (d) est de l'ordre de 1 mm, et ladite deuxième distance (D) peut varier de 6 à 10 mm.

3. Cornière suivant l'une des revendications 1 ou 2, **caractérisée en ce que** les première et deuxième ailes (2 et 3) sont disposées perpendiculairement l'une à l'autre.

4. Cornière suivant la revendication 3, **caractérisée en ce que**, entre l'angle (5) de la partie de liaison (4) et la deuxième aile (3), la partie de liaison (4) s'étend dans un troisième plan qui est disposé en oblique par rapport audit premier plan et audit deuxième plan.

5. Cornière suivant la revendication 4, **caractérisée en ce que** ledit troisième plan forme un angle de 45° avec ledit premier plan et avec ledit deuxième plan.

6. Cornière suivant l'une des revendications 1 à 5, **caractérisée en ce que** l'angle (5) de la partie de liaison (4) présente un arrondi.

7. Cornière suivant l'une des revendications 1 à 6, **caractérisée en ce que** la deuxième aile (3) comporte des parties découpées (13) repliées parallèlement au premier plan de la première aile (2), de manière à ce qu'une extrémité de ladite au moins une plaque (8) puisse être agencée entre la première aile (2), ces parties découpées (13) repliées de la deuxième aile (3) et une partie de la deuxième aile (3) couvrant partiellement une tranche (14) de ladite au moins une plaque (8).

8. Cornière suivant l'une quelconque des revendications 1 à 7, **caractérisée en ce qu'**au moins une aile (2, 3) présente des perforations (15).

9. Cornière suivant l'une quelconque des revendications 1 à 8, **caractérisée en ce qu'**elle est réalisée à partir de métal ou alliage métallique laminé, qui a été soumis à des opérations de pliage, déformation et/ou découpage.

10. Procédé d'utilisation d'une cornière suivant l'une quelconque des revendications 1 à 9, pour protéger un angle saillant formé d'un côté d'une plaque (8), par exemple d'une plaque en plâtre, ou en tout autre matériau approprié, qui est à revêtir d'un enduit pelliculaire (9) lors du plafonnage, et de l'autre côté d'une paroi ou mur (10), qui est a revêtir d'un enduit humide (11), **caractérisé en ce que** la deuxième aile (3) couvre partiellement une tranche (14) de ladite au moins une plaque (8).

11. Procédé suivant la revendication 10, **caractérisé en ce que** la deuxième aile (3) comporte des parties découpées (13) repliées parallèlement au premier plan de la première aile (2), et **en ce qu'**une extrémité de ladite au moins une plaque (8) est agencée entre la première aile (2), ces parties découpées (13) repliées de la deuxième aile (3) et la partie de la deuxième aile (3) couvrant partiellement une tranche (14) de ladite au moins une plaque (8).

## Claims

1. Protective angle piece (1) for a projecting corner formed on a first side by at least one sheet (8) to be covered with a filmy coating (9) and on a second side by a wall (10) to be covered with a wet coating (11),
comprising
a first wing (2) that extends in a first plane and can be fixed adjustably to the said at least one sheet (8),
a second wing (3) that extends in a first plane so as to partially cover the said wall (10, and
a connecting part (4) that connects the first wing (2) and the second wing (3) and forms a corner (5) between them, and
**characterised in that** this corner (5) projects with respect to the first wing (2) by a first distance (d) corresponding to a thickness of the said filmy coating (9) and with respect to the second wing (3) by a second distance (D) substantially greater than the said first distance (d) and corresponding to a thickness of the said wet coating (11).

2. Angle piece according to claim 1, **characterised in that** the said first (d) is around 1 mm and the said second distance (D) can vary from 6 to 10 mm.

3. Angle piece according to one of claims 1 or 2, **characterised in that** the first and second wings (2 and 3) are disposed perpendicular to each other.

4. Angle piece according to claim 3, **characterised in that**, between the corner (5) of the connecting part (4) and the second wing (3), the connecting part (4) extends in a third plane that is disposed aslant with respect to the said first plane and the said second plane.

5. Angle piece according to claim 4, **characterised in that** the said third plane forms a angle of 45° with the said first plane and with the said second plane.

6. Angle piece according to one of claims 1 to 5, **characterised in that** the corner (5) of the connecting part (4) has a rounded part.

7. Angle piece according to one of claims 1 to 6, **characterised in that** the second wing (3) comprises cut-out parts (13) bent parallel to the first plane of the first wing (2) so that one end of the said at least one sheet (8) can be arranged between the first wing (3), these bent cut-out parts (13) of the second wing (3) and part of the second wing (3) partially covering a section (14) of the said at least one sheet (8).

8. Angle piece according to any one of claims 1 to 7, **characterised in that** at least one wing (2, 3) has perforations (13).

9. Angle piece according to any one of claims 1 to 8, **characterised in that** it is produced from metal or laminated metal alloy that has been subjected to folding, deformation and/or cropping operations.

10. Method of using an angle piece according to any one of claims 1 to 9 for protecting a projecting corner formed on one side by a sheet (8), for example a plaster sheet, or any other suitable material, which is to be covered with a filmy coating (9) during ceiling installation, and on the other side by a panel or wall (10) that is to be covered with a wet coating (11), **characterised in that** the second wing (3) partially covers a section (14) of the said at least one sheet (8).

11. Method according to claim 10, **characterised in that** the second wing (3) comprises cut-out parts (13) bent parallel to the first plane of the first wing (2), and **in that** one end of the said at least one sheet (8) is arranged between the first wing (2), these bent cut-out parts (13) of the second wing (3) and the part of the second wing (3) partially covering a section (14) of the said at least one sheet (8).

## Patentansprüche

1. Eckschutzwinkel (1) für eine herausragende Ecke, gebildet auf einer Seite von mindestens einer Platte (8), die mit einer Folienschicht (9) zu überziehen ist, und auf einer zweiten Seite (10) von einer Wand (10), die mit einer Feuchtschicht (11) zu überziehen ist,
umfassend
einen ersten Flügel (2), der sich in einer ersten Ebene erstreckt und einstellbar auf der mindestens einen Platte (8) befestigt werden kann,
einen zweiten Flügel (3), der sich in einer zweiten Ebene erstreckt, um die Wand (10) teilweise zu bedecken, und
einen Verbindungsteil (4), der den ersten Flügel (2) und den zweiten Flügel (3) verbindet und eine Ecke (5) zwischen ihnen bildet, und
**dadurch gekennzeichnet, dass** diese Ecke (5) in Bezug zum ersten Flügel (2) um einen ersten Abstand (d) entsprechend einer Dicke der Folienschicht (9) und in Bezug zum zweiten Flügel (3) um einen zweiten Abstand (D) im Wesentlichen größer als der erste Abstand (d) und entsprechend einer Decke der Feuchtschicht (11) herausragend ist.

2. Winkel nach Anspruch 1, **dadurch gekennzeichnet, dass** der erste Abstand (d) ungefähr 1 mm beträgt und der zweite Abstand (D) von 6 bis 10 mm variieren kann.

3. Winkel nach einem der Ansprüche 1 oder 2, **dadurch gekennzeichnet, dass** der erste und der zweite Flügel (2 und 3) senkrecht zueinander angeordnet sind.

4. Winkel nach Anspruch 3, **dadurch gekennzeichnet, dass** sich zwischen der Ecke (5) des Verbindungsteils (4) und des zweiten Flügels (3) der Verbindungsteil (4) in eine dritte Ebene erstreckt, die schräg zur ersten Ebene und zur zweiten Ebene angeordnet ist.

5. Winkel nach Anspruch 4, **dadurch gekennzeichnet, dass** die dritte Ebene einen Winkel von 45° mit der ersten Ebene und mit der zweiten Ebene bildet.

6. Winkel nach einem der Ansprüche 1 bis 5, **dadurch gekennzeichnet, dass** die Ecke (5) des Verbindungsteils (4) eine Abrundung aufweist.

7. Winkel nach einem der Ansprüche 1 bis 6, **dadurch gekennzeichnet, dass** der zweite Flügel (3) abgeschnittene Teile (13) umfasst, die parallel zur ersten Ebene des ersten Flügels (2) umgelegt sind, so dass ein Ende der mindestens einen Platte (8) zwischen dem ersten Flügel (2), diesen umgelegten abgeschnittenen Teilen (13) des zweiten Flügels (3) und einem Teil des zweiten Flügels (3) angeordnet werden kann, der teilweise einen Abschnitt (14) der mindestens einen Platte (8) bedeckt.

8. Winkel nach einem der Ansprüche 1 bis 7, **dadurch gekennzeichnet, dass** mindestens ein Flügel (2, 3) Perforationen (15) aufweist.

9. Winkel nach einem der Ansprüche 1 bis 8, **dadurch gekennzeichnet, dass** er aus gewalztem Metall oder einer gewalzten Metalllegierung hergestellt ist, die Schritten des Falzens, der Verformung und/oder des Ausschneidens unterzogen wurden.

10. Verfahren für den Einsatz eines Winkels nach einem der Ansprüche 1 bis 9, um eine herausragende Ecke zu schützen, gebildet auf einer Seite von einer Platte (8), beispielsweise einer Platte aus Gips oder jedem anderen geeigneten Material, die mit einer Folienschicht (9) bei der Deckenherstellung zu überziehen ist, und auf der anderen Seite von einer Wand oder Mauer (10), die mit einer Feuchtschicht (11) zu überziehen ist, **dadurch gekennzeichnet, dass** der zweite Flügel (3) teilweise einen Abschnitt (14) der mindestens einen Platte (8) bedeckt.

11. Verfahren nach Anspruch 10, **dadurch gekennzeichnet, dass** der zweite Flügel (3) abgeschnittene Teile (13) umfasst, die parallel zur ersten Ebene des ersten Flügels (2) umgelegt sind, und dass ein Ende der mindestens einen Platte (8) zwischen dem ersten Flügel (2), diesen umgelegten abgeschnittenen Teilen (13) des zweiten Flügels (3) und dem Teil des zweiten Flügels (3) angeordnet ist, der teilweise einen Abschnitt (14) der mindestens einen Platte (8) bedeckt.
